# EUROPÄISCHE PATENTANMELDUNG

(11) **EP 4 744 532 A1**
(43) Veröffentlichungstag der Anmeldung: **20.05.2026**
(21) Anmeldenummer: 25216067.6
(22) Anmeldetag: 14.11.2025
(51) Int. Cl.: A43B 11/00, A43B 23/08

(54) **FUSSBEKLEIDUNGSARTIKEL MIT FLEXIBLER HINTERKAPPE**

(30) Priorität: 19.11.2024 DE 102024133895
(71) Anmelder: Jana shoes GmbH & Co. KG, 32758 Detmold (DE)
(72) Erfinder: GURCKE, Jonas, 32756 Detmold (DE)
(74) Vertreter: SSM Sandmair

(57) **Zusammenfassung**

Fußbekleidungsartikel umfassend, einen Schaft mit einen Einstiegsbereich und einer Einstiegsöffnung, die von einem Schaftrand zumindest teilweise umgeben wird, einer Sohle, welche mit dem Schaft verbunden ist, wobei der Schaft einen Fersenabschnitt mit einer Hinterkappe zur Aufnahme einer Ferse eines Fußes umfasst, die Hinterkappe einen flexiblen Abschnitt und einen starren Abschnitt umfasst, der flexible Abschnitt zwischen einer Normalposition und einer Einstiegsposition gegenüber dem starren Abschnitt in Sagittalrichtung hin und her bewegbar, insbesondere verschwenkbar, ist, der flexible Abschnitt und der starre Abschnitt einander in der Normalposition des flexiblen Abschnitts in Vertikalrichtung (z-Richtung) überlappen, und wobei der flexible Abschnitt und der starre Abschnitt im Überlappungsbereich durch einen Einschnitt in der Hinterkappe voneinander entkoppelt, insbesondere voneinander getrennt, sind.

## Beschreibung

Die Erfindung betrifft eine Hinterkappe eines Fußbekleidungsartikels, insbesondere eines Schuhs, mit einem flexiblen Abschnitt und einem starren Abschnitt. Insbesondere betrifft die Erfindung einen Fußbekleidungsartikel mit einer Hinterkappe mit einem flexiblen Abschnitt und einem starren Abschnitt, welche dem Träger einen leichteren Einstieg in den Fußbekleidungsartikel ermöglicht. Der flexible Abschnitt kann vorzugsweise zwischen einer Normalposition und einer Einstiegsposition hin und her bewegbar sein, wobei eine Einstiegsöffnung des Fußbekleidungsartikels in der Einstiegsposition gegenüber der Einstiegsöffnung in der Normalposition des flexiblen Abschnitts in Sagittalrichtung vergrößert ist. Insbesondere betrifft die Erfindung einen Fußbekleidungsartikel, welcher dem Träger das Anziehen des Fußbekleidungsartikels erleichtert ohne eine oder beide Hände oder anderweitige Hilfsmittel, wie zum Beispiel einen Schuhlöffel, beim Einstieg in den Fußbekleidungsartikel zu gebrauchen.

Beim Anziehen von Fußbekleidung, insbesondere beim Anziehen von festsitzenden Schuhen, ist es oft notwendig, dass der Träger manuelle Hilfe in Anspruch nimmt, um die Fußbekleidung richtig anzuziehen. Häufig werden eine oder beide Hände verwendet, um den Schaft des Fußbekleidungsartikels zu halten und die Einstiegsöffnung zu vergrößern. Eine typische Herausforderung beim Anziehen von Fußbekleidungsartikeln kann dabei beispielsweise das Bücken des Trägers in Richtung der Fußbekleidung sein, um diese zu greifen und/oder die Einstiegsöffnung zu vergrößern. Insbesondere für ältere und/oder körperlich eingeschränkte Personen kann dies mit Schwierigkeiten verbunden sein.

Wird von dem Einsatz der Hand oder der Hände oder eines Hilfsmittels abgesehen und versucht der Träger ohne manuelle Erweiterung der Einstiegsöffnung die Fußbekleidung anzuziehen, kann dies beispielsweise zu einem Knicken oder Falten des Fersenabschnitts führen, insbesondere wenn der Träger den Fersenabschnitt beim Anziehen durch seinen Fuß belastet. Dies kann insbesondere langfristig zu einer Beschädigung und/oder einer plastischen Deformation der Fußbekleidung im Bereich der Ferse führen, welche die Fußbekleidung unbrauchbar machen kann und/oder den Tragekomfort erheblich einschränkt.

Es ist daher eine Aufgabe der Erfindung dem Träger das Anziehen des Fußbekleidungsartikels, insbesondere ohne den Einsatz etwaiger Hilfsmittel, zu erleichtern und diesen vor einer unnötigen Beschädigung zu schützen.

Die Aufgabe wird durch den Gegenstand des Anspruchs 1 gelöst.

Die Erfindung betrifft eine Hinterkappe, insbesondere einen Fußbekleidungsartikel mit einer Hinterkappe. Der Fußbekleidungsartikel umfasst einen Schaft mit einem Einstiegsbereich und einer Einstiegsöffnung, die von einem Schaftrand zumindest teilweise umgeben wird. Bei dem Fußbekleidungsartikel kann es sich beispielsweise um einen Schuh handeln. Vorzugsweise handelt es sich bei dem Fußbekleidungsartikel um einen Schuh mit einem niedrigen Schaft, der bis knapp unter den Knöchel des Trägers reicht. Insbesondere kann es sich um einen Sneaker, einen Halbschuh, einen Sportschuh, einem sportlich inspirierten Freizeitschuh und/oder einen Slipper handeln.

Alternativ kann es sich bei dem Fußbekleidungsartikel auch um einen Schuh mit einem erhöhten Schaft handeln, welcher in Vertikalrichtung bis zu dem Knöchel oder über den Knöchel des Trägers hinausgeht. Insbesondere kann es sich bei dem Schuh auch um eine Stieflette, einen Wanderschuh bzw. Wanderstiefel, einen Arbeits- und/oder Sicherheitsschuh, einen Ankleboot, einen Boot oder einen Sportschuh bzw. Sneaker mit erhöhtem Schaft handeln.

Wenn im Zuge der Anmeldung von einer normalen Ausrichtung des Fußbekleidungsartikels die Rede ist, soll dies bedeuten, dass der Fußbekleidungsartikel in einem aufrechten Stand auf einer horizontalen Unterlage steht, sodass die Sohle des Fußbekleidungsartikels im Wesentlichen parallel zur Unterlage ausgebildet ist. Im Wesentlichen parallel zur Unterlage ist dabei so zu verstehen, dass die Querebenen des Fußbekleidungsartikels parallel zum Untergrund verlaufen, wobei etwaige Wölbungen der Sohle unberücksichtigt bleiben. Die verwendeten Richtungsangaben beziehen sich auf den Fußbekleidungsartikel und sind weitestgehend unabhängig von dessen Ausrichtung im Raum. Unabhängig davon soll im Zuge der Anmeldung davon ausgegangen werden, sofern nicht anders erwähnt, dass der Fußbekleidungsartikel seine normale Ausrichtung aufweist und auf einer horizontalen Unterlage steht.

Wenn im Zuge der Anmeldung von einer Vertikalachse die Rede ist, wird die Achse verstanden, welche senkrecht zur Sohle des Fußbekleidungsartikels bzw. senkrecht zu einer Tangentialebene der Sohle, insbesondere zu einer Querebene, steht. Die Vertikalachse verläuft insbesondere von unten nach oben. Bei normaler Ausrichtung des Fußbekleidungsartikels steht die Vertikalachse senkrecht auf der horizontalen Unterlage. Unter der Vertikalrichtung wird insbesondere die Richtung verstanden, die in Richtung des Richtungsvektors der Vertikalachse weist. Bezogen auf den Fußbekleidungsartikel weist die Vertikalrichtung von der Sohle in Richtung des Schaftrands. Insbesondere kann die Höhe des Fußbekleidungsartikels in Vertikalrichtung gemessen werden. In einem kartesischen Koordinatensystem entspricht die Vertikalrichtung der z-Achse, wobei die x-Achse und die y-Achse eine Querebene aufspannen, welche bei normaler Ausrichtung des Fußbekleidungsartikels parallel zu der horizontalen Unterlage ist.

Entsprechend soll unter der Querachse die Achse verstanden werden die von rechts nach links, bzw. von einer lateralen Seite des Fußbekleidungsartikels zu der gegenüberliegenden lateralen Seite des Fußbekleidungsartikels verläuft. Die Querachse verläuft insbesondere quer durch den Fußbekleidungsartikel und steht senkrecht auf der Vertikalachse. Unter der Querrichtung wird insbesondere die Richtung verstanden, die in Richtung des Richtungsvektors der Querachse weist. Insbesondere kann die Breite des Fußbekleidungsartikels in Querrichtung gemessen werden. Im kartesischen Koordinatensystem entspricht die Querachse der y-Achse.

Entsprechend wird unter der Sagittalachse die x-Achse des kartesischen Koordinatensystems verstanden. Die Sagittalachse verläuft von der Hinterseite des Fußbekleidungsartikels, d. h. von dem Fersenabschnitt, zur Vorderseite, insbesondere zu einem Zehenabschnitt, des Fußbekleidungsartikels. Die Sagittalachse steht senkrecht auf der Vertikalachse und der Querachse. Unter der Sagittalrichtung wird insbesondere die Richtung verstanden, die in Richtung des Richtungsvektors der Sagittalachse weist. Insbesondere kann die Länge des Fußbekleidungsartikels in Sagittalrichtung gemessen werden.

Unter der Frontalebene bzw. den Frontalebenen sollen alle Ebenen verstanden werden, die parallel zur Vorderseite des Fußbekleidungsartikels, insbesondere parallel zum Zehenabschnitt, ausgerichtet sind. Die Frontalebenen verlaufen von der Oberseite zur Unterseite des Fußbekleidungsartikels und teilen den Fußbekleidungsartikel jeweils in einen vorderen und einen hinteren Teil. In dem kartesischen Koordinatensystem wird die Frontalebene von den Richtungsvektoren der Vertikalachse (z-Achse) und der Querachse (y-Achse) aufgespannt.

Entsprechend wird unter der Querebene bzw. den Querebenen alle Ebenen verstanden, die quer durch den Fußbekleidungsartikel verlaufen. Die Querebenen verlaufen bei normaler Ausrichtung des Fußbekleidungsartikels horizontal und teilen den Fußbekleidungsartikel jeweils in einen oberen und einen unteren Teil. Beispielsweise kann eine ebene Sohle eine Querebene des Fußbekleidungsartikels bilden. Die Querebene wird von den Richtungsvektoren der Querachse (y-Achse) und der Sagittalachse (x-Achse) aufgespannt.

Entsprechend wird unter der Sagittalebene bzw. den Sagittalebenen alle Ebenen verstanden, die entlang der Sagittalrichtung ausgerichtet sind. Im Fall des Fußbekleidungsartikels teilen die Sagittalebenen diesen jeweils in eine linke und eine rechte Hälfte. In dem kartesischen Koordinatensystem wird die Sagittalebene von den Richtungsvektoren der Sagittalachse (x-Achse) und der Vertikalachse (z-Achse) aufgespannt.

Unter dem Schaft des Fußbekleidungsartikels soll der obere Teil des Fußbekleidungsartikels, der den Fuß des Trägers bedeckt und schützt, verstanden werden. Der Schaft kann geschlossen sein, so dass er den Fuß des Trägers vollumfänglich schützt. Alternativ kann der Schaft auch teilweise offen sein und beispielweise Aussparungen aufweisen. Insbesondere soll unter dem Schaft der Teil des Fußbekleidungsartikels verstanden werden, welcher mit einer Sohle verbunden ist und den Fuß des Trägers zumindest teilweise bedeckt und schützt.

Der Schaft ist mit der Sohle des Fußbekleidungsartikels verbunden und erstreckt sich in Vertikalrichtung nach oben, wobei der Schaft sich je nach Modell des Fußbekleidungsartikels bis zum Knöchel des Trägers oder höher erstrecken kann. Vorzugsweise handelt es sich bei dem erfindungsgemäßen Fußbekleidungsartikel um einen niedrigen Schaft, welcher sich in Vertikalrichtung bis unter den Knöchel des Fußes des Trägers erstreckt. Alternativ kann sich bei dem Schaft um einen hohen Schaft handeln, welcher sich in Vertikalrichtung bis zum Knöchel oder über den Knöchel des Fußes des Trägers erstreckt. Der Schaft kann eine Vorderkappe, ein Quartier, eine Hinterkappe und einen Schaftrand umfassen.

Der Schaft kann einlagig oder mehrlagig ausgebildet sein. Insbesondere kann der Schaft oder Teile des Schafts ein von außen sichtbares Obermaterial und ein von innen sichtbares Futtermaterial umfassen. Zwischen dem Obermaterial und dem Futtermaterial können weitere Schichten ausgebildet sein. Die Hinterkappe ist vorzugsweise von außen nicht sichtbar, zwischen dem Obermaterial und dem Futtermaterial in dem Fersenabschnitt des Schafts ausgebildet. Insbesondere kann die Hinterkappe von dem Obermaterial und/oder dem Futtermaterial teilweise oder vollständig überdeckt werden.

Unter dem Schaftrand des Fußbekleidungsartikels soll der obere Abschluss des Schafts verstanden werden. Der Schaftrand stellt insbesondere den Übergangsbereich zwischen dem Fußbekleidungsartikel und dem Bein des Trägers dar. Der Schaftrand bildet den obersten Rand des Schafts, über welchen der Fuß in den Fußbekleidungsartikel hinein- und hinaussteigen kann. Er kann verstärkt, gepolstert oder gesäumt sein, um den Tragekomfort zu erhöhen und den Fußbekleidungsartikel vor Abnutzung zu schützen. Unter dem Schaftrand soll insbesondere nicht die linienförmige Schaftabschlusskante verstanden werden, vielmehr ist die Schaftabschlusskante Teil des Schaftrands. Abhängig von eventueller Polsterung und/oder dem Design des Fußbekleidungsartikels kann die Höhe des Schaftrands variieren.

Der Fußbekleidungsartikel umfasst eine Sohle, welche mit dem Schaft verbunden ist. Die Sohle kann einlagig oder mehrlagig sein. Insbesondere kann die Sohle eine Laufsohle, Zwischensohle, Innensohle und/oder Brandsohle umfassen. Je nach Typ des Fußbekleidungsartikels und des Verwendungszwecks können die Materialien und die Anzahl der Schichten variieren, um den Fuß des Trägers optimal zu unterstützen und den Tragekomfort zu maximieren.

Der Schaft des Fußbekleidungsartikels umfasst einen Fersenabschnitt mit der Hinterkappe zur Aufnahme einer Ferse des Fußes. Der Fersenabschnitt, insbesondere die Hinterkappe, kann einen konvexen Abschnitt umfassen, der dazu ausgebildet ist, die Ferse seitlich und in Sagittalrichtung hinten zumindest teilweise zu umgeben. Insbesondere kann der konvexe Abschnitt des Fersenabschnitts bzw. der Hinterkappe schalenförmig ausgebildet sein. Der Fersenabschnitt bzw. die Hinterkappe ist vorzugsweise an die Anatomie eines Fußes angepasst.

Wenn von einem konvexen Abschnitt die Rede ist, soll dies bedeuten, dass der konvexe Abschnitt bezogen auf den Fußbekleidungsartikel nach außen gewölbt ist, so dass eine Mulde entsteht, welche in Richtung des Inneren des Fußbekleidungsartikels geöffnet ist und in welche die Ferse aufgenommen werden kann. Insbesondere ist der konvexe Abschnitt in einem Sagittalschnitt durch einen in Querrichtung medialen Bereich der Hinterkappe in dem durch die Vertikalachse und die Sagittalachse gebildeten Koordinatensystem konvex.

Der Fußbekleidungsartikel kann im Bereich des Fersenabschnitts einen gepolsterten Abschnitt umfassen. Der gepolsterte Abschnitt kann dem Träger, insbesondere der Ferse des Trägers, zusätzliche Dämpfung und Komfort bieten. Der gepolsterte Abschnitt kann die Ferse insbesondere ergonomisch umschließen und stützten. Der gepolsterte Abschnitt kann Teil des Schaftrands des Schafts sein oder diesen bilden. Der gepolsterte Abschnitt kann zwischen dem Obermaterial und/oder dem Futtermaterial ausgebildet sein. Alternativ kann das Obermaterial oder das Futtermaterial den gepolsterten Abschnitt umfassen. Vorzugsweise ist der gepolsterte Abschnitt bezogen auf den Fußbekleidungsartikel innen ausgebildet.

Insbesondere kann der gepolsterte Abschnitt weiter innen ausgebildet sein als die Hinterkappe. Der gepolsterte Abschnitt kann ein weiches Textilfutter umfassen, um den Tragekomfort des Fußbekleidungsartikels zu verbessern. Der gepolsterte Abschnitt kann aus einem Schaumstoff, einem Textilfutter, wie z.B. Polyester, Nylon oder Neopren, oder aus Leder gebildet sein. Der gepolsterte Abschnitt kann insbesondere ein leichtes, luftdurchlässiges Textil als Bezug aufweisen. Der Bezug kann beispielsweise aus einem Netzgewebe gebildet sein.

Der gepolsterte Abschnitt kann mit der Hinterkappe teilweise oder ganz überlappen. Der gepolsterte Abschnitt ist vorzugsweise an die Kontur der Hinterkappe angepasst und kann der Kontur der Hinterkappe folgen. Insbesondere kann der gepolsterte Abschnitt mit den lateralen und/oder den vertikalen Rändern der Hinterkappe überlappen. Vorzugsweise überlappt der gepolsterte Abschnitt mit den lateralen Rändern und dem vertikal oberen Rand der Hinterkappe.

Der gepolsterte Abschnitt kann sich von der Schaftabschlusskante in Vertikalrichtung in Richtung der Sohle erstrecken. Vorzugsweise erstreckt sich der gepolsterte Abschnitt, insbesondere der in Querrichtung mediale Bereich des gepolsterten Abschnitts, von der Schaftabschlusskante in Vertikalrichtung bis wenigstens zur Hälfte des in Querrichtung medialen Bereichs der Hinterkappe. Insbesondere kann sich der gepolsterte Abschnitt von der Schaftabschlusskante in Vertikalrichtung bis über die Hälfte des medialen Bereichs der Hinterkappe erstrecken. Der gepolsterte Abschnitt kann in Vertikalrichtung wenigstens die Hälfte, insbesondere zwei Drittel, des medialen Bereichs der Hinterkappe überlappen.

Der gepolsterte Abschnitt kann sich in Vertikalrichtung bis zur Sohle des Fußbekleidungsartikels erstrecken. Vorzugsweise erstreckt sich der mediale Bereich des gepolsterten Abschnitts in Vertikalrichtung nicht bis zu der Sohle. Insbesondere kann sich der gepolsterte Abschnitt in mediolateraler Richtung in Vertikalrichtung kontinuierlich zunehmend weiter erstrecken als im medialen Bereich. Insbesondere kann sich der gepolsterte Abschnitt in mediolateraler Richtung einseitig oder beidseitig in Vertikalrichtung kontinuierlich zunehmend weiter erstrecken als im medialen Bereich. Insbesondere können sich die lateralen Bereiche des gepolsterten Abschnitts bis zu der Sohle erstrecken. Mediolateral bedeutet in diesem Zusammenhang von dem in Querrichtung medialen Bereich des gepolsterten Abschnitts in Richtung eines lateralen oder der lateralen Ränder des gepolsterten Abschnitts.

Unter den lateralen Rändern der Hinterkappe sollen insbesondere die seitlichen Abschlusskanten der Hinterkappe verstanden werden, welche je nach Ausgestaltung der Hinterkappe seitlich der Ferse des Trägers verlaufen. Die lateralen Ränder können in Sagittalrichtung, Vertikalrichtung und/oder Querrichtung verlaufen.

Vorzugsweise steht der gepolsterte Abschnitt an den lateralen und/oder vertikalen Rändern in lateraler und/oder vertikaler Richtung von der Hinterkappe vor. Insbesondere kann der gepolsterte Abschnitt die Hinterkappe zumindest teilweise überdecken, so dass die Ferse des Trägers vorzugsweise von dem gepolsterten Abschnitt gestützt und/oder geschützt wird. Vorzugsweise deckt der gepolsterte Abschnitt die Hinterkappe in mediolateraler Richtung vollständig ab, wodurch er den Fersenbereich des Trägers stabilisiert und optimal vor Reibung und Druckstellen, beispielsweise durch die Hinterkappe, schützt. Durch den gepolsterten Abschnitt kann die Belastung auf die Ferse reduziert werden, wodurch z.B. Blasenbildung und Reibung verringert werden können, insbesondere bei längeren Tragezeiten oder sportlicher Aktivität.

Die Hinterkappe kann einen flexiblen Abschnitt und einen starren Abschnitt umfassen. Der flexible Abschnitt kann zwischen einer Normalposition und einer Einstiegsposition hin und her bewegbar, insbesondere verschwenkbar, sein. Insbesondere kann der flexible Abschnitt gegenüber dem starren Abschnitt zwischen der Normalposition und der Einstiegsposition hin und her bewegbar, insbesondere verschwenkbar, sein. Die Form und/oder die Position des starren Abschnitts bleibt vorzugsweise unverändert, unabhängig von der Position des flexiblen Abschnitts. Insbesondere wird der starre Abschnitt durch die Bewegung des flexiblen Abschnitts von der Normalposition in die Einstiegsposition oder umgekehrt nicht beeinflusst. Insbesondere bleibt die Form und/oder Position des starren Abschnitts bezogen auf den Fußbekleidungsartikel unverändert, unabhängig von der Position des flexiblen Abschnitts.

In der Einstiegsposition des flexiblen Abschnitts kann die Einstiegsöffnung des Schafts in Sagittalrichtung größer sein als in der Normalposition des flexiblen Abschnitts, so dass ein Fuß des Trägers beispielsweise leichter in den Fußbekleidungsartikel hingelangen kann. Insbesondere kann die Einstiegsöffnung in Sagittalrichtung durch die Bewegung des flexiblen Abschnitts von der Normalposition in die Einstiegsposition vergrößert werden. Durch die Bewegung des flexiblen Abschnitts von der Einstiegsposition zurück in die Normalposition kann die Einstiegsöffnung in Sagittalrichtung verkleinert werden.

Der flexible Abschnitt kann insbesondere durch den Träger durch Belastung des flexiblen Abschnitts mit dem Fuß beim Einsteigen in den Fußbekleidungsartikel aus der Normalposition in die Einstiegsposition bewegt werden. Insbesondere bewegt der Druck, welcher der Fuß beim Einsteigen in den Fußbekleidungsartikel auf den flexiblen Abschnitt auswirken kann, eine Bewegung, insbesondere Verschwenkung, des flexiblen Abschnitts von der Normalposition in die Einstiegsposition. Im Anschluss, wenn der Fuß des Trägers in dem Fußbekleidungsartikel aufgenommen ist, kann der flexible Abschnitt von der Einstiegsposition in die Normalposition zurückkehren. Insbesondere ist der flexible Abschnitt unter Belastung des Fußes des Trägers in der Lage sich von der Normalposition in die Einstiegsposition zu bewegen, insbesondere zu verschwenken.

Der flexible Abschnitt und der starre Abschnitt überlappen einander in einem Überlappungsbereich in Vertikalrichtung. Der flexible Abschnitt und der starre Abschnitt überlappen einander in der Normalposition des flexiblen Abschnitts in Vertikalrichtung. Vorzugsweise überlappen der flexible Abschnitt und der starre Abschnitt einander in der Einstiegsposition des flexiblen Abschnitts in Vertikalrichtung.

In Vertikalrichtung überlappen bedeutet, dass der flexible Abschnitt und der starre Abschnitt sich in der Höhe des Fußbekleidungsartikels teilweise oder vollständig überschneiden. Insbesondere nehmen der flexible Abschnitt und der starre Abschnitt in Vertikalrichtung im Überlappungsbereich die gleiche vertikale Position ein. Das bedeutet in dem kartesischen Koordinatensystem, in welchem die Vertikalachse die z-Achse bildet, weisen der starre Abschnitt und der flexible Abschnitt zumindest teilweise Punkte mit der gleichen z-Koordinate auf.

Der flexible Abschnitt und der starre Abschnitt können einander in der Normalposition des flexiblen Abschnitts zusätzlich in der Sagittalrichtung überlappen. In Sagittalrichtung überlappen bedeutet, dass der flexible Abschnitt und der starre Abschnitt sich über die Länge des Fußbekleidungsartikels teilweise oder vollständig überschneiden. Insbesondere nehmen der flexible Abschnitt und der starre Abschnitt in Sagittalrichtung im Überlappungsbereich dieselbe Längsposition ein. Das bedeutet in dem kartesischen Koordinatensystem, in welchem die Sagittalachse die x-Achse bildet, weisen der starre Abschnitt und der flexible Abschnitt zumindest teilweise Punkte mit der gleichen x-Koordinate auf.

Zusätzlich oder alternativ zu einer Überlappung in Sagittalrichtung können sich der flexible Abschnitt und der starre Abschnitt in der Normalposition des flexiblen Abschnitts in der Querrichtung überlappen. In Querrichtung überlappen bedeutet, dass der flexible Abschnitt und der starre Abschnitt sich über die Breite des Fußbekleidungsartikels teilweise oder vollständig überschneiden. Insbesondere nehmen der flexible Abschnitt und der starre Abschnitt in Querrichtung im Überlappungsbereich dieselbe Breitenposition ein. Das bedeutet in dem kartesischen Koordinatensystem, in welchem die Querachse die y-Achse bildet, weisen der starre Abschnitt und der flexible Abschnitt zumindest teilweise Punkte mit der gleichen y-Koordinate auf.

Der flexible Abschnitt und der starre Abschnitt sind vorzugsweise im Überlappungsbereich durch einen Einschnitt in der Hinterkappe voneinander entkoppelt. Insbesondere sind der flexible Abschnitt und der starre Abschnitt im Überlappungsbereich durch den Einschnitt voneinander getrennt.

Insbesondere können sich der flexible Abschnitt und der starre Abschnitt in der Normalposition des flexiblen Abschnitts im Bereich des Einschnitts in mediolateraler Richtung überlappen. Vorzugsweise überlappt der starre Abschnitt den flexiblen Abschnitt in der Normalposition des flexiblen Abschnitts im Bereich des Einschnitts in mediolateraler Richtung vollständig. Die mediolaterale Überlappung zwischen dem flexiblen Abschnitt und dem starren Abschnitt kann sich bei Bewegung des flexiblen Abschnitts aus der Normalposition in die Einstiegsposition verändern, insbesondere verkleinern.

Vorzugsweise überlappen sich der starre Abschnitt und der flexible Abschnitt in der Normalposition des flexiblen Abschnitts sowohl in der Vertikalrichtung als auch in der Sagittal- und Querrichtung.

Der Einschnitt durchdringt das Material der Hinterkappe vorzugsweise vollständig, sodass im Bereich des Einschnitts kein Material vorhanden ist. Der Einschnitt kann durch das Entfernen oder Weglassen von Material bei der Herstellung der Hinterkappe gebildet werden. Der Einschnitt kann mit der Hinterkappe urgeformt oder nachträglich erzeugt sein. Insbesondere soll die Bezeichnung als Einschnitt nicht einschränkend verstanden werden, im Sinne von in die Hinterkappe hineingeschnitten. Insbesondere kann der Einschnitt in einem Verfahren der Urformung mit der Hinterkappe gebildet werden. Beispielsweise kann der Einschnitt mit der Hinterkappe in einem Gießverfahren urgeformt sein, wobei im Bereich des Einschnitts kein Material eingebracht wird. Alternativ kann der Einschnitt nachträglich in der Hinterkappe erzeugt werden. Beispielsweise kann der Einschnitt durch ein Trennverfahren, insbesondere ein thermisches oder mechanisches Trennverfahren, in der Hinterkappe erzeugt werden.

Der Einschnitt kann eine Aussparung oder Kerbe sein, die zur Umgebung hin offen ist. Zur Umgebung offen soll insbesondere heißen, dass es sich bei dem Einschnitt um eine Aussparung handelt, welche nicht von einer geschlossenen Kontur umgeben ist. Insbesondere ist der Einschnitt zu einem lateralen Rand der Hinterkappe hin geöffnet. Insbesondere stellt der Einschnitt eine Veränderung bzw. Unterbrechung der Kontinuität des lateralen Rands der Hinterkappe dar.

Vorzugsweise erstreckt sich der Einschnitt in Vertikalrichtung und lateromedialer Richtung. Insbesondere kann sich der Einschnitt von dem lateralen Rand der Hinterkappe nach schräg unten in Richtung des medialen Bereichs der Hinterkappe erstrecken. Lateromedial bedeutet von dem lateralen Rand der Hinterkappe in Richtung eines medialen Bereichs der Hinterkappe. Aufgrund der Wölbung der Hinterkappe kann die lateromediale Richtung sowohl eine Komponente in Querrichtung als auch in Sagittalrichtung aufweisen.

Der in Vertikalrichtung obere Rand des Einschnitts kann in der Normalposition des flexiblen Abschnitts in einer lateralen Seitenansicht auf die Hinterkappe mit der Vertikalachse einen Einschnittswinkel zwischen 0° und 90° einschließen. Vorzugsweise ist der Einschnittswinkel größer 0°, insbesondere größer 20°. Der Einschnittswinkel kann insbesondere kleiner 90°, insbesondere kleiner 50° sein. Vorzugsweise beträgt der Einschnittswinkel 30° mit einer Toleranz von 10°.

Der in Vertikalrichtung obere Rand des Einschnitts kann in der Einstiegsposition des flexiblen Abschnitts in einer lateralen Seitenansicht auf die Hinterkappe mit der Vertikalachse einen Einschnittswinkel bilden, welcher kleiner ist als der Einschnittswinkel in der Normalposition. Insbesondere kann der Einschnittswinkel in der Einstiegsposition zwischen 5° und 25° kleiner sein als der Einschnittswinkel in der Normalposition. Die Änderung des Einstiegswinkel in der Einstiegsposition entspricht dabei dem Winkel, in welchem sich der flexible Abschnitt von der Normalposition in die Einstiegsposition verschwenkt.

Vorzugsweise ist die Bewegung, insbesondere die Verschwenkung, des flexiblen Abschnitts der Hinterkappe beschränkt. Insbesondere ist die Bewegung des flexiblen Abschnitts so weit beschränkt, dass der obere Rand des Einschnitts in der Einstiegsposition mit der Vertikalachse einen Winkel größer 0° einschließt. Insbesondere ist die Bewegung des flexiblen Abschnitts so weit beschränkt, dass der obere Rand in der Einstiegsposition oder während der Bewegung in die Einstiegsposition zu keinem Zeitpunkt parallel zu der Vertikalachse verläuft.

Die Bewegung des flexiblen Einschnitts kann insbesondere durch das Obermaterial und/oder das Futtermaterial des Schafts beschränkt sein. Das Obermaterial und/oder das Futtermaterial des Schafts können ganz oder abschnittsweise elastisch dehnbar sein, um die Bewegung des flexiblen Abschnitts von der Normalposition in die Einstiegsposition zu ermöglichen und vorzugsweise gleichzeitig zu beschränken. Alternativ können/kann das Obermaterial und/oder das Futtermaterial des Schafts unelastisch sein.

Der Schaft kann einen Zwickel umfassen. Der Zwickel kann elastisch dehnbar sein, um die Bewegung des flexiblen Abschnitts von der Normalposition in die Einstiegsposition zu ermöglichen und vorzugsweise zu beschränken. Der Schaft kann sowohl einen elastisch dehnbaren Zwickel als auch ein elastisches Obermaterial und/oder Futtermaterial umfassen. Sind/ist das Obermaterial und/oder das Futtermaterial des Schafts unelastisch, umfasst der Schaft vorzugsweise einen elastisch dehnbaren Zwickel, der die Bewegung des flexiblen Abschnitts von der Normalposition in die Einstiegsposition ermöglichen und vorzugsweise gleichzeitig beschränken kann.

Das Obermaterial, das Futtermaterial und/oder der Zwickel können sich bei dem Einstieg des Trägers in den Fußbekleidungsartikel vorzugsweise in Sagittalrichtung dehnen, um eine Bewegung des flexiblen Abschnitts von der Normalposition in die Einstiegsposition zu ermöglichen. Vorzugsweise sind/ist das Obermaterial, das Futtermaterial und/oder der Zwickel nur so weit dehnbar, dass sich der flexible Einschnitt nur um 5° bis 25° verschwenken kann.

Der Einschnitt kann verschiedene Formen aufweisen. Beispielsweise kann der Einschnitt schmal, breit, gradlinig oder gewölbt sein. Der Einschnitt kann in der Normalposition des flexiblen Abschnitts eine gleichbleibende oder variierende Breite aufweisen. Beispielsweise kann sich der Einschnitt in Richtung des lateralen Rands der Hinterkappe und/oder in Richtung des dem lateralen Rand der Hinterkappe abgewandten Ende verjüngen oder verbreitern.

Vorzugsweise handelt es sich bei dem Einschnitt in der Normalposition des flexiblen Abschnitts um einen schmalen Spalt in der Hinterkappe, welcher sich in der Einstiegsposition des flexiblen Abschnitts verbreitert. Der Einschnitt kann ein gradlinig oder gewölbt verlaufender Spalt sein. Ist der Einschnitt beispielsweise zumindest teilweise im Bereich des konvexen Abschnitts der Hinterkappe ausgebildet kann der Einschnitt entsprechend der Wölbung des konvexen Abschnitts ebenfalls gewölbt sein. Der Einschnitt stellt insbesondere eine Unterbrechung oder Veränderung in der Kontinuität des Materials der Hinterkappe dar. Die Tiefe und Breite des Einschnitts können dabei variieren.

Unter der Tiefe wird insbesondere der Abstand von dem lateralen Rand der Hinterkappe bis zu dem dem lateralen Rand abgewandten Ende des Einschnitts, insbesondere bis zum tiefsten Punkt des Einschnitts, verstanden. D.h. die Tiefe gibt insbesondere an, wie weit sich der Einschnitt in das Material der Hinterkappe hineinerstreckt. Unter der Breite des Einschnitts wird insbesondere der Abstand der Ränder des Einschnitts zueinander verstanden. Der Einschnitt kann insbesondere einen in Vertikalrichtung oberen Rand und einen in Vertikalrichtung unteren Rand umfassen. Der obere Rand wird dabei von dem flexiblen Abschnitt gebildet und der untere Rand von dem starren Abschnitt.

Wenn im Zuge der Anmeldung von Entkoppeln die Rede ist, soll dies bedeuten, dass der starre Abschnitt und der flexible Abschnitt im Überlappungsbereich so voneinander getrennt bzw. isoliert sind, dass sie unabhängig voneinander agieren und/oder funktionieren. Durch die Entkopplung wird die gegenseitige Abhängigkeit oder Beeinflussung des starren Abschnitts und des flexiblen Abschnitts, insbesondere im Überlappungsbereich, beschränkt bzw. aufgehoben. Dies kann sich insbesondere darin zeigen, dass die Form und/oder Position des starren Abschnitts bezogen auf den Fußbekleidungsartikel unverändert bleibt, unabhängig von der Position des flexiblen Abschnitts. Insbesondere ändert der starre Abschnitt weder seine Form noch seine Position, wenn sich der flexible Abschnitt von der Normalposition in die Einstiegsposition und umgekehrt bewegt. Der flexible Abschnitt kann dabei in der Einstiegsposition als eine Art Schuhlöffel fungieren.

Ein wesentlicher Vorteil dieser Konstruktion besteht darin, dass der Fußbekleidungsartikel beim Einstieg des Trägers, insbesondere in einem unteren und lateralen Bereich des Fersenabschnitts, seine ursprüngliche Form beibehält. Das bedeutet, dass der Fußbekleidungsartikel seine Stabilität und Formgebung in diesem Bereich bewahren kann, wodurch unerwünschte Verformungen vermieden werden können. Die Form des Fußbekleidungsartikels kann dabei, mit Ausnahme einer Vergrößerung der Einstiegsöffnung in der Sagittalrichtung, die für den Einstieg notwendig ist, erhalten bleiben.

Insbesondere behält der Fersenabschnitt des Fußbekleidungsartikels seine Form in Querrichtung, was eine wichtige Stütze für die Ferse des Trägers bieten kann und gleichzeitig verhindern kann, dass der Fußbekleidungsartikel in diesem Bereich zusammen- oder auseinandergedrückt wird. Dies erleichtert nicht nur das Einführen des Fußes in den Schuh, sondern hat auch den zusätzlichen Vorteil, dass das Obermaterial des Fußbekleidungsartikels geschont wird. Durch die Stabilität des starren Abschnitts bleibt das Material optisch ansprechend, da es nicht durch unnötige Dehnungen oder Faltenbildung beeinträchtigt wird.

Auf diese Weise kann der Einstieg für den Träger durch den flexiblen Abschnitt erleichtert werden, da weniger Kraftaufwand nötig ist, um den Fuß in den Fußbekleidungsartikel einzuführen. Gleichzeitig kann der Fußbekleidungsartikel durch den starren Abschnitt seine Stabilität und Stützfunktion beibehalten, wovon zusätzlich das Obermaterial des Fußbekleidungsartikels profitieren kann und der Fußbekleidungsartikel dauerhaft in einem guten Zustand bleibt und der Fußbekleidungsartikel insgesamt seine ästhetische Erscheinung behält.

Die mediolaterale Erstreckung des starren Abschnitts kann größer sein als die mediolaterale Erstreckung des flexiblen Abschnitts. Mediolateral bedeutet in diesem Zusammenhang von dem in Querrichtung medialen Bereich der Hinterkappe in Richtung des lateralen Rands der Hinterkappe. Insbesondere können sich der starre Abschnitt und/oder der flexible Abschnitt von einem ersten lateralen Rand bis zu einem in Querrichtung gegenüber liegenden zweiten lateralen Rand der Hinterkappe erstrecken, wobei der starre Abschnitt vorzugsweise eine größere Erstreckung aufweist als der flexible Abschnitt.

Zieht ein Träger den Fußbekleidungsartikel an, so dass sein Fuß in dem Fußbekleidungsartikel aufgenommen ist, erstreckt sich der starre Abschnitt vorzugsweise mediolateral weiter um den Fuß des Trägers als der flexible Abschnitt. Insbesondere kann sich der starre Abschnitt lateral und medial um das Fersenbein des Fußes erstrecken, während sich der flexible Abschnitt vorzugsweise medial um das Fersenbein und lateral und medial um die Achillessehne erstreckt. Insbesondere können der starre Abschnitt und ein in Vertikalrichtung unterer Teil des flexiblen Abschnitts dazu ausgebildet sein, das Fersenbein des Trägers aufzunehmen. Ein oberer Teil des flexiblen Abschnitts kann dazu ausgebildet sein, den unteren Teil der Achillessehne bzw. die Verjüngung des Fußes oberhalb der Ferse aufzunehmen.

Vorzugsweise handelt es sich bei dem Einschnitt um einen ersten Einschnitt, wobei die Hinterkappe einen zweiten Einschnitt umfasst. Der zweite Einschnitt kann insbesondere analog zu dem ersten Einschnitt ausgebildet sein. Der erste Einschnitt kann sich lateromedial von dem ersten lateralen Rand der Hinterkappe in Richtung des medialen Bereichs erstrecken und der zweite Einschnitt kann sich lateromedial von dem ersten lateralen Rand in Querrichtung gegenüber liegenden zweiten lateralen Rand der Hinterkappe in Richtung des medialen Bereichs erstrecken.

Die bezüglich des Einschnitts gemachten Ausführungen gelten sowohl für den ersten Einschnitt als auch für den zweiten Einschnitt.

Der erste Einschnitt und der zweite Einschnitt können lateromedial aufeinander zu laufen. Der untere Teil des flexiblen Abschnitts erstreckts sich vorzugsweise von dem ersten Einschnitt bis zu dem zweiten Einschnitt. Erstrecken sich der erste Eischnitt und der zweite Einschnitt jeweils von dem ersten lateralen Rand bzw. dem zweiten lateralen Rand der Hinterkappe nach schräg unten in Richtung des medialen Bereichs der Hinterkappe, so nimmt die mediolaterale Erstreckung des flexiblen Abschnitts in Vertikalrichtung nach unten hin ab. Vorzugsweise weist der flexible Abschnitt seine kleinste mediolaterale Erstreckung zwischen dem tiefsten Punkt des ersten Einschnitts und dem tiefsten Punkt des zweiten Einschnitts auf. Vorzugsweise befinden sich der tiefste Punkt des ersten Einschnitts und der tiefste Punkt des zweiten Einschnitts in Vertikalrichtung auf gleicher Höhe.

Vorzugsweise weist die Hinterkappe eine Symmetrieebene auf, die sich in Vertikalrichtung und Sagittalrichtung erstreckt. Die Symmetrieebene schneidet die Hinterkappe vorzugsweise in dem medialen Bereich der Hinterkappe. Insbesondere kann die Symmetrieebene die Hinterkappe in Sagittalrichtung des Fußbekleidungsartikels an einem hintersten Punkt schneiden. Die Hinterkappe kann vorzugsweise spiegelsymmetrisch sein. Insbesondere kann die Hinterkappe ausgehend von dem medialen Bereich in mediolateraler Richtung in Richtung des ersten lateralen Rands und in Richtung des zweiten lateralen Rands spiegelsymmetrisch ausgebildet sein.

Die Hinterkappe kann in dem medialen Bereich in einem Sagittalschnitt durch die Hinterkappe eine geschwungene Schnittfläche aufweisen. Die Schnittebene des Sagittalschnitts erstreckt sich dabei in Vertikalrichtung und Sagittalrichtung des Fußbekleidungsartikels. Insbesondere kann die Sagittalschnittebene der Symmetrieebene der Hinterkappe entsprechen.

Die Schnittfläche kann einen konkaven Abschnitt und/oder einen konvexen Abschnitt umfassen. Insbesondere kann die Schnittfläche einen oberen konkaven Abschnitt und/oder einen unteren konvexen Abschnitt umfassen. Der konvexe untere Abschnitt kann dazu ausgebildet sein die Ferse eines Trägers aufzunehmen und die Ferse insbesondere in Sagittalrichtung hinten und seitlich zumindest teilweise zu umgeben.

Der konkave Abschnitt kann dazu ausgebildet sein, dem Fuß des Trägers beim Einsteigen eine Aufstandsfläche bereitzustellen, so dass der Fuß ausreichend Druck auf den flexiblen Abschnitt ausüben kann, so dass sich der flexible Abschnitt von der Normalposition in die Einstiegsposition bewegen kann. Insbesondere kann der konkave Abschnitt durch seine in Richtung des Inneren des Fußbekleidungsartikels gerichteten Wölbung den Fuß beim Einsteigen in den Fußbekleidungsartikel führen.

Die Schnittfläche weist insbesondere einen in Sagittalrichtung hinteren Rand und einen in Sagittalrichtung vorderen Rand auf. Insbesondere können der hintere Rand und/oder der vordere Rand der Schnittfläche einen konkaven Abschnitt und/oder einen konvexen Abschnitt umfassen.

Insbesondere kann der in Sagittalrichtung hintere Rand der Schnittfläche einen konkaven oberen Abschnitt und/oder einen konvexen unteren Abschnitt umfassen. Zusätzlich oder alternativ kann der in Sagittalrichtung vordere Rand der Schnittfläche einen konkaven oberen Abschnitt und/oder einen konvexen unteren Abschnitt umfassen. Vorzugsweise weisen der vordere Rand und der hintere Rand der Schnittfläche einen konkaven oberen Abschnitt und einen konvexen unteren Abschnitt auf.

Der flexible Abschnitt erstreckt sich in Vertikalrichtung vorzugsweise von einem obersten Punkt der Schnittfläche bis zu einem Scheitelpunkt des konvexen Abschnitts. Insbesondere kann sich der flexible Abschnitt in Vertikalrichtung über die Hälfte, insbesondere über zwei Drittel der Hinterkappe, erstrecken. Der starre Abschnitt erstreckt sich vorzugsweise in Vertikalrichtung von einem untersten Punkt der Schnittfläche bis zu dem Scheitelpunkt des konvexen Abschnitts. Vorzugsweise weisen der Scheitelpunkt des konvexen Abschnitts und der tiefste Punkt des Einschnitts oder der Einschnitte in Vertikalrichtung die gleiche Höhe auf.

Die Hinterkappe weist vorzugsweise überall eine im Wesentlichen gleichbleibende Dicke auf. Der Ausdruck "im Wesentlichen gleichbleibende Dicke" soll insbesondere zum Ausdruck bringen, dass die Dicke der Hinterkappe weitestgehend konstant bleibt. Es soll keine nennenswerten Schwankungen oder Unterschiede in der Dicke geben, wobei kleine vernachlässigbare Abweichungen, beispielsweise durch Unebenheiten der Oberflächen, möglich sein können. Insbesondere kann sich die Hinterkappe im Bereich ihrer Ränder fertigungsbedingt verjüngen. Insbesondere sollen Schwankungen oder Unterschiede in der Dicke keinen Einfluss auf die Funktion und/oder Stabilität der Hinterkappe haben.

Beispielsweise kann sich die Schnittfläche des Sagittalschnitts durch den medialen Bereich der Hinterkappe in Richtung des in Vertikalrichtung oberen und/oder unteren Rands fertigungsbedingt verjüngen. Insbesondere kann die Schnittfläche im Bereich ihres oberen und/oder unteren Rands einen fertigungsbedingten Radius aufweisen.

Unter der Dicke wird insbesondere die Materialstärke der Hinterkappe verstanden. Die Materialstärke wird insbesondere durch den Abstand einer bezogen auf den Fußbekleidungsartikel äußeren Oberfläche zu einer inneren Oberfläche der Hinterkappe bestimmt, wobei der Abstand senkrecht zu der jeweiligen Oberfläche gemessen wird.

Insbesondere kann der vordere Rand der Schnittfläche des Sagittalschnitts durch den medialen Bereich der Hinterkappe zu dem hinteren Rand der Schnittfläche entlang der Vertikalachse überall, mit Ausnahme einer eventuellen Verjüngung im Bereich der vertikalen Ränder, den gleichen Abstand aufweisen. Der Abstand zwischen dem vorderen Rand der Schnittfläche und dem hinteren Rand der Schnittfläche entspricht dabei der Dicke der Hinterkappe im medialen Bereich.

Die Hinterkappe weist vorzugsweise eine Dicke von mehr als 1 mm auf. Vorzugsweise weist die Hinterkappe eine Dicke von weniger als 3 mm auf. Insbesondere kann die Hinterkappe eine Dicke von 2 mm mit einer Toleranz von 0,5 mm betragen.

Der flexible Abschnitt und der starre Abschnitt sind vorzugsweise in dem medialen Bereich der Hinterkappe über einen Verbindungsabschnitt miteinander unlösbar verbunden. Insbesondere kann der Verbindungsabschnitt zwischen dem starren Abschnitt und dem flexiblen Abschnitt in Vertikalrichtung dem untersten Rand des flexiblen Abschnitts entsprechen. Insbesondere kann der Verbindungsabschnitt der Verbindungslinie zwischen dem in Vertikalrichtung tiefsten Punkt des ersten Einschnitts und dem in Vertikalrichtung tiefsten Punkt des zweiten Einschnitts entsprechen.

Wenn von einer unlösbaren Verbindung zwischen dem flexiblen Abschnitt und dem starren Abschnitt die Rede ist, soll dies zum Ausdruck bringen, dass der flexible Abschnitt und der starre Abschnitt nicht zerstörungsfrei voneinander getrennt werden können. Insbesondere sind der flexible Abschnitt und der starre Abschnitt in einem Verfahren der Urformung zusammen hergestellt. Insbesondere weisen der starre Abschnitt und der flexible Abschnitt einen nahtlosen Übergang zueinander auf. D. h. insbesondere gibt es im Verbindungsabschnitt keinen erkennbaren Übergang zwischen dem flexiblen Abschnitt und dem starren Abschnitt.

Die Hinterkappe weist vorzugsweise, mit Ausnahme des Einschnitts oder der Einschnitte, eine fließende, glatte und ununterbrochene äußere und innere Oberfläche auf. Insbesondere gibt es keinen erkennbaren Übergang oder Bruch zwischen dem flexiblen Abschnitt und dem starren Abschnitt in dem Verbindungsbereich. Vorzugsweise wird die Hinterkappe, bzw. das Material der Hinterkappe, ausschließlich durch den Einschnitt bzw. die Einschnitte in einen starren Abschnitt und einen flexiblen Abschnitt unterteilt.

Insbesondere können der flexible Abschnitt und der starre Abschnitt, beispielsweise in einem Verfahren der Urformung, aus dem gleichen Material hergestellt sein. Vorzugsweise weisen der starre Abschnitt und der flexible Abschnitt die gleiche Dicke auf.

Der flexible Abschnitt ist im medialen Bereich in Vertikalrichtung vorzugsweise oberhalb des starren Abschnitts ausgebildet. Insbesondere überlappen der flexible Abschnitt und der starre Abschnitt einander im medialen Bereich in Vertikalrichtung nicht. Jedoch überlappen sich der starre Abschnitt und der flexible Abschnitt in Sagittalrichtung und/oder Querrichtung im medialen Bereich.

Vorzugsweise überlappen sich der flexible Abschnitt und der starre Abschnitt im Bereich der lateralen Ränder des flexiblen Abschnitts zumindest teilweise in Vertikalrichtung. Der starre Abschnitt ragt in mediolaterale Richtung vorzugsweise beidseitig von dem flexiblen Abschnitt vor. Insbesondere kann der starre Abschnitt eine größere mediolaterale Erstreckung aufweisen als der flexible Abschnitt. Der flexible Abschnitt überlappt in seiner Normalposition vorzugsweise in einer vertikalen Draufsicht auf den flexiblen Abschnitt vollständig mit dem starren Abschnitt.

Der flexible Abschnitt kann in Vertikalrichtung eine größere Erstreckung aufweisen als der starre Abschnitt. Insbesondere kann sich die Erstreckung des flexiblen Abschnitts in Vertikalrichtung nach der Schafthöhe des Fußbekleidungsartikels richten. Vorzugsweise ist die Erstreckung des flexiblen Abschnitts in Vertikalrichtung an die Höhe des Schafts des Fußbekleidungsartikels angepasst. Insbesondere erstreckt sich der flexible Abschnitt in Vertikalrichtung bei einem Fußbekleidungsartikel mit einem niedrigen Schaft weniger weit als bei einem Fußbekleidungsartikel mit einem erhöhten Schaft.

Alternativ oder zusätzlich kann der starre Abschnitt analog zu dem flexiblen Abschnitt an die Schafthöhe angepasst sein. Vorzugsweise wird die Hinterkappe an die gewünschte Schafthöhe des Fußbekleidungsartikels nur über den flexiblen Abschnitt angepasst. Insbesondere kann der starre Abschnitt unabhängig von der Schafthöhe in Vertikalrichtung immer die gleiche Höhe aufweisen.

Der Verbindungsabschnitt zwischen dem flexiblen Abschnitt und dem starren Abschnitt kann insbesondere eine Verbindungslinie sein. Der Verbindungsabschnitt kann insbesondere aus der Verbindungslinie zwischen dem tiefsten Punkt des ersten Einschnitts und dem tiefsten Punkt des zweiten Einschnitts gebildet sein. Der flexible Abschnitt kann insbesondere um die Verbindungslinie verschwenken. Insbesondere kann die Verbindungslinie der Schwenkpunkt bzw. die Schwenklinie, um welche der flexible Abschnitt verschwenkt werden kann, bilden.

Der Verbindungsabschnitt kann in vertikaler Draufsicht linienförmig ausgebildet sein. Insbesondere kann der Verbindungsabschnitt in vertikaler Draufsicht eine Kurve beschreiben. Insbesondere kann der Verbindungsabschnitt in vertikaler Draufsicht einen Kreisbogen beschreiben.

Die Hinterkappe kann vorzugsweise in einem Verfahren der Urformung hergestellt sein. Insbesondere kann die Hinterkappe mit dem flexiblen Abschnitt und dem starren Abschnitt in dem Verfahren der Urformung hergestellt sein. Insbesondere kann die Hinterkappe gegossen werden. Die Hinterkappe kann mit dem flexiblen Abschnitt und dem starren Abschnitt sowie mit dem Einschnitt in einem Verfahren der Urformung hergestellt sein. Alternativ kann die Hinterkappe mit dem flexiblen Abschnitt und dem starren Abschnitt urgeformt sein, während der Einschnitt oder die Einschnitte nachträglich in einem Trennverfahren erzeugt werden.

Die Hinterkappe ist vorzugsweise aus einem thermoplastischen Material, insbesondere einem thermoplastischen Kunststoff, hergestellt. Insbesondere kann die Hinterkappe mit dem flexiblen Abschnitt und dem starren Abschnitt aus einem thermoplastischen Material, insbesondere Kunststoff, urgeformt sein. Das thermoplastische Material weist vorzugsweise einen Härtegrad von 65 bis 75 Shore D, insbesondere von 68 bis 70 Shore D, auf. Vorzugsweise ist die Hinterkappe aus einem thermoplastischen Elastomer auf Urethanbasis (TPU), insbesondere einem thermoplastischen Polyurethan, hergestellt. Die Hinterkappe kann insbesondere aus einem sogenannten High Rebound TPU hergestellt sein.

Der starre Abschnitt der Hinterkappe kann entlang seines in Vertikalrichtung unteren Randes mit der Sohle des Fußbekleidungsartikels verbunden sein. Der flexible Abschnitt weist vorzugsweise keine direkte Verbindung zur Sohle auf. Der flexible Abschnitt kann insbesondere über den starren Abschnitt mit der Sohle verbunden sein.

Vorzugsweise erstreckt sich der mediale Bereich der Hinterkappe in Vertikalrichtung von der Sohle bis zum Schaftrand. Der mediale Bereich der Hinterkappe ist vorzugsweise an die Höhe des Schafts angepasst. Entsprechend weist der mediale Bereich der Hinterkappe bei einem niedrigen Schaft eine kleinere Erstreckung in Vertikalrichtung auf als bei einem höheren Schaft. Insbesondere kann der starre Abschnitt entlang seines in Vertikalrichtung unteren Randes mit der Sohle verbunden sein und der flexible Abschnitt kann über den linienförmigen Verbindungsabschnitt mit dem starren Abschnitt verbunden sein. Insbesondere kann sich der starre Abschnitt im medialen Bereich der Hinterkappe in Vertikalrichtung von der Sohle bis zu dem Verbindungsabschnitt und der flexible Abschnitt von dem Verbindungsabschnitt bis zu dem Schaftrand erstrecken.

Vorzugsweise weist die Hinterkappe in ihrem medialen Bereich in Sagittalrichtung den größten Abstand zu einer Spitze des Fußbekleidungsartikels auf. Insbesondere kann der Fersenabschnitt des Fußbekleidungsartikels durch die Form und Größe der Hinterkappe definiert sein.

Vorzugsweise ist die Hinterkappe zwischen dem von außen sichtbaren Obermaterial des Fußbekleidungsartikels und dem innen liegenden Futtermaterial des Fußbekleidungsartikels ausgebildet. Insbesondere ist die Hinterkappe vorzugsweise weder von außen auf den Fußbekleidungsartikels noch von innen auf den Fußbekleidungsartikels sichtbar.

Nachfolgend werden Aspekte der Erfindung anhand eines Ausführungsbeispiels näher erläutert. Die in dem Ausführungsbeispiel offenbarten Merkmale können den Gegenstand der Ansprüche und der vorstehenden erläuterten Ausgestaltungen vorteilhaft weiterbilden. Es zeigen:
- Figur 1:: eine schematische Seitenansicht auf die Hinterkappe in der Normalposition des flexiblen Abschnitts;
- Figur 2:: eine schematische Seitenansicht auf die Hinterkappe in der Einstiegsposition des flexiblen Abschnitts;
- Figur 3:: einen schematischen Vergleich der Normalposition und der Einstiegsposition des flexiblen Abschnitts;
- Figur 4:: eine schematische Darstellung der Hinterkappe in einer Ansicht entgegen der Sagittalrichtung;
- Figur 5:: eine Seitenansicht auf die Hinterkappe mit eingezeichneten Höhen in Vertikalrichtung;
- Figur 6:: eine Schnittfläche eines Sagittalschnitts durch den medialen Bereich der Hinterkappe;
- Figur 7:: einen schematischen Sagittalschnitt durch den medialen Bereich der Hinterkappe;
- Figur 8:: eine schematische Darstellung eines Fersenabschnitts des Fußbekleidungsartikels;
- Figur 9:: eine isometrische Darstellung eines Fersenabschnitts des Fußbekleidungsartikels mit gepolstertem Abschnitt;
- Figur 10:: eine schematische Darstellung eines Fersenabschnitts des Fußbekleidungsartikels mit gepolstertem Abschnitt und Hinterkappe;
- Figur 11:: schematische Ansicht eines Fußbekleidungsartikels in der Normalposition des flexiblen Abschnitts;
- Figur 12:: eine schematische Ansicht des Fußbekleidungsartikels der Figur 9 in der Einstiegsposition des flexiblen Abschnitts.

Anhand der Figuren 1-12 soll die Erfindung näher beschrieben werden. Das in den Figuren offenbarte Ausführungsbeispiel soll nicht beschränkend verstanden werden. So können beispielsweise Formen und Proportionen, insbesondere der Hinterkappe 10, variieren. Das in den Figuren offenbarte Ausführungsbeispiel zeigt beispielsweise einen Halbschuh, welcher bis kurz unter den Knöchel seines Trägers reicht. Alternativ könnte es sich bei dem Fußbekleidungsartikel auch um einen Schuh mit einem erhöhten Schaft handeln, wobei die Proportionen der Hinterkappe entsprechend an den Schaft, insbesondere an die Schafthöhe, angepasst sind. Insbesondere kann die Hinterkappe in ihrer Erstreckung in Vertikalrichtung an die Schafthöhe angepasst sein. So kann die Erfindung beispielsweise auch einen Fußbekleidungsartikel mit einem niedrigeren oder höheren Schaft 30 umfassen, wobei sich die Proportionen der Hinterkappe 10 ändern können.

Die Figuren 1-7 zeigen ein Ausführungsbeispiel für eine Hinterkappe 10 ohne den dazugehörigen Fußbekleidungsartikel. Die Hinterkappe 10 umfasst einen flexiblen Abschnitt 11 und einen starren Abschnitt 12. Der flexible Abschnitt 11 und der starre Abschnitt 12 sind durch einen Einschnitt 20 voneinander entkoppelt. Insbesondere kann sich der flexible Abschnitt 11 unabhängig von dem starren Abschnitt 12 bewegen. Insbesondere kann sich der flexible Abschnitt 11 unabhängig von dem starren Abschnitt 12 von einer Normalposition N in die Einstiegsposition E bewegen. Durch den Einschnitt 20 sind der flexible Abschnitt 11 und der starre Abschnitt 12 der Art entkoppelt, so dass die Form und/oder Position des starren Abschnitts 12 bezogen auf den Fußbekleidungsartikel unverändert bleibt, unabhängig von der Position des flexiblen Abschnitts 11.

Der flexible Abschnitt 11 kann sich von einer Normalposition N in eine Einstiegsposition E hin und her bewegen. Insbesondere kann der flexible Abschnitt 11 von der Normalposition N in die Einstiegsposition E verschwenkt werden und von der Einstiegsposition B in die Normalposition N zurück geschwenkt werden. Insbesondere kann der flexible Abschnitt 11 durch die Belastung eines Fußes beim Einstieg in den Fußbekleidungsartikel von der Normalposition N in die Einstiegsposition E bewegt werden. Durch die Belastung des flexiblen Abschnitts 11 durch den Fuß, insbesondere die Ferse des Fußes, kann der flexible Abschnitt 11 von der Normalposition N in die Einstiegsposition E verschwenkt werden. Ist der Fuß in den Fußbekleidungsartikel aufgenommen und drückt die Ferse nicht weiter auf den flexiblen Abschnitt 11, so schwenkt der flexible Abschnitt 11 von allein aus der Einstiegsposition E in die Normalposition N zurück.

In den Figuren 1 und 5 ist die Hinterkappe 10, insbesondere der flexible Abschnitt 11, in der Normalposition N dargestellt. In Figur 2 ist die Hinterkappe 10, insbesondere der flexible Abschnitt 11, in der Einstiegsposition E dargestellt. Um den Unterschied zwischen der Normalposition N und der Einstiegsposition E zu verdeutlichen, ist die Hinterkappe 10 in Figur 3 sowohl in der Einstiegsposition E in Form einer durchgezogenen Linie als auch in der Normalposition N in Form einer gestrichelten Linie dargestellt.

Anhand der Figur 3 lässt sich erkennen, dass der starre Abschnitt 12 vorzugsweise sowohl in der Normalposition N als auch in der Einstiegsposition E seine Position und Form beibehält und nur der flexible Abschnitt 11 seine Position ändert. Vorzugsweise ändert der flexible Abschnitt 11 in der Einstiegsposition E nur seine Position, während seine Form unverändert bleibt. Alternativ kann sich der flexible Abschnitt 11 bei der Bewegung von der Normalposition N in die Einstiegsposition E, insbesondere im Verbindungsbereich 112, in Querrichtung verbreitern.

Der Einschnitt 20 durchdringt das Material der Hinterkappe 10 vollständig, sodass im Bereich des Einschnitts 20 kein Material vorhanden ist. Mit vollständig durchdringen ist dabei nicht gemeint, dass der Einschnitt 20 die Hinterkappe 10 in einen ersten und einen zweiten Teil zerteilt. Vielmehr soll damit zum Ausdruck gebracht werden, dass der Einschnitt 20 keine Verdünnung des Materials bedeutet, sondern dass im Bereich des Einschnitts 20 kein Material vorhanden ist.

In Figur 4 ist die Hinterkappe in einer sagittalen Draufsicht dargestellt, wobei die Darstellung vereinfacht von einer flachen und nicht gekrümmten Hinterkappe 10 ausgeht. Anhand der Figur 4 ist zu erkennen, dass die Hinterkappe 10 vorzugsweise zwei einander gegenüberliegende Einschnitte 20 umfasst. Im Folgenden soll der Einfachheit halber nur auf einen der beiden Einschnitte 20 eingegangen werden, wobei die beiden Einschnitte 20 gleich bzw. spiegelverkehrt ausgebildet sind. Die nachfolgenden Aussagen gelten somit analog für beide Einschnitte 20.

Der Einschnitt 20 wird durch eine Aussparung bzw. Kerbe gebildet, die zur Umgebung hin offen ist. Insbesondere ist der Einschnitt 20 zu einem lateralen Rand 102 der Hinterkappe 10 hin geöffnet. Im Bereich des lateralen Rands 102 der Hinterkappe 10 stellt der Einschnitt 20 eine Unterbrechung der Kontinuität des lateralen Rands 102 der Hinterkappe 10 dar, so dass der laterale Rand 102 an dieser Stelle unterbrochen ist.

Der in Vertikalrichtung oberhalb des Einschnitts gelegene Abschnitt des lateralen Rands 102 bildet zusammen mit dem oberen Rand 201 des Einschnitts den lateralen Rand des flexiblen Abschnitts 11. Analog dazu bildet der in Vertikalrichtung unterhalb des Einschnitts gelegene Abschnitt des lateralen Rands 102 zusammen mit dem unteren Rand 203 des Einschnitts den lateralen Rand des starren Abschnitts 12.

Der Einschnitt 20 erstreckt sich in Vertikalrichtung von dem lateralen Rand 102 Hinterkappe 10 nach schräg unten und in mediolateraler Richtung in Richtung des medialen Bereichs M der Hinterkappe 10. Insbesondere erstreckt sich der Einschnitt 20 in Vertikalrichtung und lateromedialer Richtung von dem lateralen Rand 102 in Richtung des medialen Bereichs M der Hinterkappe10.

Wie beispielsweise in Figur 1 dargestellt, schließt der obere Rand 201 des Einschnitts 20 in der Normalposition des flexiblen Abschnitts 11 in der lateralen Seitenansicht auf die Hinterkappe 10 mit der Vertikalachse einen Einschnittswinkel α_{N} ein, der größer 0° und kleiner 90° ist. Der Einschnittswinkel α_{N} beträgt vorzugsweise 30° mit einer Toleranz von 10°. D.h. der Einschnittswinkel α_{N} liegt vorzugsweise in einem Bereich von 20° bis 40°.

Bewegt sich der flexible Abschnitt 11 von der Normalposition N in die Einstiegsposition E wird der Einschnittswinkel α kontinuierlich verkleinert. Insbesondere kann der Einschnittswinkel α_{E}, welchen der obere Rand 201 des Einschnitts 20 in der Einstiegsposition E des flexiblen Abschnitts 11 in der lateralen Seitenansicht auf die Hinterkappe 10 mit der Vertikalachse einschließt, zwischen 5° und 25° kleiner sein als der Einschnittswinkel α_{N} in der Normalposition. Mit anderen Worten heißt dies, dass sich der flexible Abschnitt 11 um 5° bis 25° aus der Normalposition N in die Einstiegsposition E verschwenken kann.

Da der starre Abschnitt seine Form und Position beibehält, wird der Einschnitt 20 durch das Verschwenken des flexiblen Abschnitts 11 von der Normalposition N in die Einstiegsposition E verbreitert. D.h. Der Abstand zwischen dem oberen Rand 201 des Einschnitts 20 und dem unteren Rand 203 des Einschnitts 20 vergrößert sich.

Wie in den Figuren 1 bis 7 zu erkennen ist, überlappen der flexible Abschnitt 11 und der starre Abschnitt 12 einander in Vertikalrichtung in einem Überlappungsbereich. Insbesondere überlappen der flexible Abschnitt 11 und der starre Abschnitt 12 einander in der Normalposition N des flexiblen Abschnitts in Vertikalrichtung. In Figur 2 ist zu erkennen, dass der flexible Abschnitt 11 vorzugsweise nur so weit verschwenkt wird, dass er auch in der Einstiegsposition E des flexiblen Abschnitts 11 in Vertikalrichtung mit dem starren Abschnitt 12 überlappt.

In Figur 3 ist der Überlappungsbereich, insbesondere die Höhe des Überlappungsbereichs, mit Dz gekennzeichnet. In dem Überlappungsbereich Dz weisen der flexible Abschnitt 11 und der starre Abschnitt 12 Punkte mit der gleichen z-Koordinate auf. D.h. es gibt innerhalb des Überlappungsbereichs Querebenen, welche von der x-Achse und der y-Achse aufgespannt werden und sowohl den starren Abschnitt 12 als auch den flexiblen Abschnitt 11 schneiden. Außerhalb des Überlappungsbereichs hingegen, schneiden die Querebenen, die von der x-Achse und der y-Achse aufgespannt werden, entweder nur den flexiblen Abschnitt 11 oder nur den starren Abschnitt 12. Ebenfalls anhand der Figur 3 zu erkennen, ändert sich die Höhe Dz des Überlappungsbereichs vorzugsweise nicht, wenn der flexible Abschnitt 11 von der Normalposition N in die Einstiegsposition E verschwenkt wird.

Der flexible Abschnitt 11 und der starre Abschnitt 12 können einander in der Normalposition N des flexiblen Abschnitts 11 zusätzlich in der Sagittalrichtung, d. h. in der x-Richtung, überlappen. In Figur 4 ist zu erkennen, dass der flexible Abschnitt 11 und der starre Abschnitt 12 einander auch in Querrichtung, d. h. in y-Richtung, in der Normalposition N des flexiblen Abschnitts 11, einander überlappen können. Im Gegensatz zu der Höhe Dz des Überlappungsbereichs in Vertikalrichtung, kann die Länge Dx in der Sagittalrichtung zwischen der Normalposition N und der Einstiegsposition E des flexiblen Abschnitts 11 variieren. Die in Figur 3 nicht näher dargestellte Breite Dy des Überlappungsbereichs bleibt vorzugsweise ebenfalls unverändert. D.h. vorzugsweise bleibt die Erstreckung des flexiblen Abschnitts 11 und des starren Abschnitts 12 in Querrichtung unverändert, wenn der flexible Abschnitt 11 zwischen der Normalposition N und der Einstiegsposition E verschwenkt wird.

Der flexible Abschnitt 11 und der starre Abschnitt 12 sind in dem medialen Bereich M der Hinterkappe 10 über einen Verbindungsabschnitt 112 miteinander unlösbar verbunden. Wie beispielsweise anhand der Figur 4 zu erkennen ist, wird der Verbindungsabschnitt 112 durch die Verbindungslinie zwischen dem in Vertikalrichtung tiefsten Punkt des ersten, linken Einschnitts 20 und dem in Vertikalrichtung tiefsten Punkt des zweiten, rechten Einschnitts 20 gebildet. D.h. der mediale Bereich M ist genauso breit wie der Verbindungsabschnitt 112.

In den Figuren 6 und 7 ist ein Sagittalschnitt durch den in Querrichtung medialen Bereich der Hinterkappe 10 zu sehen. Insbesondere ist in Figur 6 nur die Schnittfläche des Sagittalschnitts dargestellt, während in Figur 7 zusätzlich die nicht geschnittene Hinterkappe 10 zu sehen ist. Die Sagittalschnittebene schneidet die Hinterkappe 10 dabei an einem in Sagittalrichtung hintersten Punkt der Hinterkappe 10.

Die Hinterkappe 10 weist in dem medialen Bereich M in dem Sagittalschnitt eine geschwungene Schnittfläche auf. Im vorliegenden Ausführungsbeispiel entspricht die Sagittalschnittebene gleichzeitig der Symmetrieebene der Hinterkappe 10. Anders ausgedrückt, ist die Hinterkappe 10 in dem vorliegenden Ausführungsbeispiel spiegelsymmetrisch ausgebildet, sodass die Hinterkappe 10 in mediolateraler Richtung ausgehend von der Schnittfläche in beide Richtungen gleich ausgebildet ist. In alternativen Ausführungen kann die Hinterkappe auch nicht spiegelsymmetrisch ausgebildet sein. Beispielsweise kann der rechte Einschnitt 20 unterschiedlich zu dem linken Einschnitt 20 ausgebildet sein und/oder die Hinterkappe 10 kann sich in mediolateraler Richtung ausgehend von der Sagittalschnittebene in den beiden Richtungen unterschiedlich weit erstrecken.

Die Schnittfläche weist einen konkaven Abschnitt O und einen konvexen Abschnitt U auf. Der konkave Abschnitt O ist dabei oberhalb des konvexen Abschnitts U ausgebildet. Der konvexe Abschnitt U ist dazu ausgelegt die Ferse, bzw. das Fersenbein, des Fußes aufzunehmen. D.h. der konvexe Abschnitt ist in seinem Radius entsprechend der Größe des Fußbekleidungsartikels an die Ferse des Trägers angepasst. Wie in der Figur 7 zu erkennen ist, wird der konkave Abschnitt O ausschließlich von dem flexiblen Abschnitt 11 gebildet, während der konvexe Abschnitt U von dem flexiblen Abschnitt 11 und dem starren Abschnitt 12 zusammen ausgebildet wird.

Der flexible Abschnitt 11 und der starre Abschnitt 12 sind in dem Scheitelpunkt S des konvexen Abschnitts U miteinander verbunden. Insbesondere liegen der tiefste Punkt des Einschnitts 20 bzw. die tiefsten Punkte der Einschnitte 20 in Vertikalrichtung auf gleicher Höhe wie der Scheitelpunkt S des konvexen Abschnitts U. In alternativen Ausführungen können die tiefsten Punkte der Einschnitte 20 auf einer in Vertikalrichtung anderen Höhe liegen wie der Scheitelpunkt S. In diesem Fall sind der flexible Abschnitt 11 und der starre Abschnitt 12 nicht in dem Scheitelpunkt S miteinander verbunden.

Der Verbindungsabschnitt 112 stellt gleichzeitig den Schwenkpunkt bzw. die Schwenkachse des flexiblen Abschnitts 11 dar. D. h. der flexible Abschnitt 11 kann um den Verbindungsabschnitt 112 verschwenkt werden. Insbesondere stellt der Verbindungsabschnitt 112 eine Rotationslinie des flexiblen Abschnitts 11 dar.

In Figur 8 ist die Hinterkappe 10 schematisch in einem Fersenabschnitt des Schafts 30 eines Fußbekleidungsartikels dargestellt. Der Fersenabschnitt des Schafts 30 ist zur Aufnahme der Ferse des Fußes ausgebildet. Insbesondere kann die Hinterkappe 10 zur Formgebung des Fersenabschnitts beitragen. In der Figur 8 sind der Fersenabschnitt und die Hinterkappe 10 in einer Seitenansicht dargestellt. Der mediale Bereich der Hinterkappe überlappt dabei mit dem in Sagittalrichtung hintersten Bereich des Fersenabschnitts.

Die Hinterkappe 10 erstreckt sich in ihrem medialen Bereich M in Vertikalrichtung vorzugsweise fast so weit wie der Fersenabschnitt in diesem Bereich. D.h. die Hinterkappe 10 stabilisiert den Fersenabschnitt in dem hintersten Bereich in Vertikalrichtung vorzugsweise beinahe vollständig. Insbesondere kann der in Vertikalrichtung obere Rand 101 der Hinterkappe knapp unter der Schaftabschlusskante 301 des Schafts 30 liegen. Die Hinterkappe, insbesondere der mediale Bereich M der Hinterkappe 10, kann sich in Vertikalrichtung bis zu der Sohle 40 des Fußbekleidungsartikels erstrecken. Insbesondere kann der in Vertikalrichtung unterer Rand 103 der Hinterkappe 10 mit einem in Vertikalrichtung oberen Rand 401 der Sohle 40 verbunden sein. Vorzugsweise überlappt der mediale Bereich der Hinterkappe 10 in Vertikalrichtung zu über 80% mit dem hinteren Bereich des Fersenabschnitts. Vorzugsweise überlappt der mediale Bereich der Hinterkappe 10 in Vertikalrichtung zu über 90% mit dem hinteren Bereich des Fersenabschnitts.

In den Figuren 9 und 10 ist der Fersenabschnitt des Schafts 30 mit einem gepolsterten Abschnitt 50 zu sehen. Der gepolsterte Abschnitt 50 kann Teil des Schaftrands 301 sein oder diesen bilden. Im vorliegenden Ausführungsbeispiel bildet der gepolsterte Abschnitt 50 einen Teil des Futtermaterials des Schafts 30, welches von innen zu sehen ist. Insbesondere kleidet der gepolsterte Abschnitt 50 den Schaft 30 im Bereich des Fersenabschnitts von innen aus. D. h. der gepolsterte Abschnitt 50 ist bezogen auf den Fußbekleidungsartikel innen ausgebildet. Der gepolsterte Abschnitt 50 ist dabei weiter innen als die Hinterkappe 10 ausgebildet. D. h. die Hinterkappe 10 ist zwischen einem Obermaterial des Schafts 30 und dem gepolsterten Abschnitt 50 ausgebildet.

Wie in Figur 10 zu erkennen ist, überlappt der gepolsterte Abschnitt 50 mit der Hinterkappe 10 zumindest teilweise. Der gepolsterte Abschnitt 50 überlappt insbesondere eine innen gelegene Oberfläche der Hinterkappe 10. Dabei folgt der gepolsterte Abschnitt 50 im Wesentlichen der Kontur der Hinterkappe 10. Der gepolsterte Abschnitt 50 überlappt mit dem lateral oberen Rand 101 und den vertikalen Rändern 102 der Hinterkappe 10. Der gepolsterte Abschnitt 50 steht dabei von dem lateral oberen Rand 101 und den vertikalen Rändern 102 der Hinterkappe 10 vor, so dass die Hinterkappe 10 in diesen Bereichen vorzugsweise vollständig von dem gepolsterten Abschnitt 50 überdeckt ist.

Der gepolsterte Abschnitt 50 erstreckt sich von der Schaftabschlusskante 301 in Vertikalrichtung in Richtung der Sohle 40. Vorzugsweise erstreckt sich der gepolsterte Abschnitt 50, insbesondere der in Querrichtung mediale Bereich des gepolsterten Abschnitts 50, von der Schaftabschlusskante 301 in Vertikalrichtung bis über die Hälfte des in Querrichtung medialen Bereichs der Hinterkappe 10. Insbesondere erstreckt sich der gepolsterte Abschnitt 50 in Vertikalrichtung über die gesamte Höhe des flexiblen Abschnitts 11 in Vertikalrichtung. D. h. der gepolsterte Abschnitt 50 überlappt in Vertikalrichtung vorzugsweise vollständig mit dem flexiblen Abschnitt 11. Vorzugsweise erstreckt sich der mediale Bereich des gepolsterten Abschnitts 50 in Vertikalrichtung über den gesamten konkaven Abschnitt O der Hinterkappe 10. Vorzugsweise erstreckt sich der gepolsterte Abschnitt 50 bis nahe des Scheitelpunkts S des konvexen Abschnitts U der Hinterkappe 10

Der in Querrichtung mediale Bereich des gepolsterten Abschnitts 50 erstreckt sich in dem Ausführungsbeispiel in Vertikalrichtung nicht ganz bis zur Sohle 40. Insbesondere weist der untere Rand des gepolsterten Abschnitts 50 zu dem oberen Rand 401 der Sohle 40 einen Abstand auf. Der Abstand zwischen dem unteren Rand des gepolsterten Abschnitts 50 kann sich in mediolateraler Richtung ändern. Beispielsweise kann sich der Abstand des unteren Rands des gepolsterten Abschnitts 50 zu dem oberen Rand 401 der Sohle 40 in mediolateraler Richtung fortlaufend verkleinern. Beispielsweise kann der untere Rand des gepolsterten Abschnitts 50 an seinen lateralen Enden bis zur Sohle 40 reichen oder mit dieser verbunden sein. Im medialen Bereich kann der untere Rand des gepolsterten Abschnitts hingegen einen Abstand zu der Sohle 40 aufweisen.

In der Figur 11 ist der Fußbekleidungsartikel in der Normalposition N des flexiblen Abschnitts 11 dargestellt, während Figur 12 den Fußbekleidungsartikel in der Einstiegsposition E des flexiblen Abschnitts 11 zeigt. Der Vergleich der beiden Figuren 11 und 12 zeigt, dass die Einstiegsöffnung 31_{E} in der Einstiegsposition E des flexiblen Abschnitts 11 im Vergleich zu der Einstiegsöffnung 31_{N} des flexiblen Abschnitts in der Normalposition N vergrößert ist. Insbesondere ist die Einstiegsöffnung 31_{E} in der Einstiegsposition E in Sagittalrichtung vergrößert. D. h. die Einstiegsöffnung erstreckt sich in der Einstiegsposition E in x-Richtung weiter als in der Normalposition N.

## Patentansprüche

1. Fußbekleidungsartikel umfassend,
1.1. einen Schaft (30) mit einen Einstiegsbereich und einer Einstiegsöffnung (31), die von einem Schaftrand zumindest teilweise umgeben wird,
1.2. einer Sohle (40), welche mit dem Schaft (30) verbunden ist, wobei
1.3. der Schaft (30) einen Fersenabschnitt mit einer Hinterkappe (10) zur Aufnahme einer Ferse eines Fußes umfasst,
1.4. die Hinterkappe (10) einen flexiblen Abschnitt (11) und einen starren Abschnitt (12) umfasst,
1.5. der flexible Abschnitt (11) zwischen einer Normalposition (N) und einer Einstiegsposition (E) gegenüber dem starren Abschnitt in Sagittalrichtung hin und her bewegbar, insbesondere verschwenkbar, ist,
1.6. der flexible Abschnitt (11) und der starre Abschnitt (12) einander in der Normalposition (N) des flexiblen Abschnitts (11) in Vertikalrichtung überlappen, und wobei
1.7. der flexible Abschnitt (11) und der starre Abschnitt (12) im Überlappungsbereich durch einen Einschnitt (20) in der Hinterkappe (10) voneinander entkoppelt, insbesondere voneinander getrennt, sind.

2. Fußbekleidungsartikel nach dem vorhergehenden Anspruch, wobei die Form und/oder Position des starren Abschnitts (12) bezogen auf den Fußbekleidungsartikels gleichbleibend ist, unabhängig von der Position des flexiblen Abschnitts (11).

3. Fußbekleidungsartikel nach einem der vorhergehenden Ansprüche, wobei die Einstiegsöffnung (31) in der Einstiegsposition (E) des flexiblen Abschnitts (11) in Sagittalrichtung größer ist als in der Normalposition (N) des flexiblen Abschnitts (11).

4. Fußbekleidungsartikel nach einem der vorhergehenden Ansprüche, wobei der Einschnitt (20) in einer lateralen Seitenansicht auf die Hinterkappe (10) mit einer Vertikalachse einen Einschnittswinkel (α) zwischen 0° und 90°, insbesondere zwischen 20° und 50°, ausbildet.

5. Fußbekleidungsartikel nach einem der vorhergehenden Ansprüche, wobei die mediolaterale Erstreckung des starren Abschnitts (12) größer ist als die mediolaterale Erstreckung des flexiblen Abschnitts (11).

6. Fußbekleidungsartikel nach einem der vorhergehenden Ansprüche, wobei der Einschnitt (20) ein erster Einschnitt (20) ist und die Hinterkappe (10) einen zweiten Einschnitt (20) umfasst, und wobei sich der erste Einschnitt (20) lateromedial von einem ersten lateralen Rand (102) der Hinterkappe (10) in Richtung eines medialen Bereichs der Hinterkappe (10) erstreckt und sich der zweite Einschnitt (20) lateromedial von einem dem ersten lateralen Rand (102) in Querrichtung gegenüber liegenden zweiten lateralen Rand (102) der Hinterkappe (10) in Richtung des medialen Bereichs erstreckt.

7. Fußbekleidungsartikel nach einem der vorhergehenden Ansprüche, wobei die Hinterkappe (10) eine Symmetrieebene umfasst, die sich in Vertikalrichtung und Sagittalrichtung erstreckt und wobei die Symmetrieebene die Hinterkappe (10) in Sagittalrichtung des Fußbekleidungsartikels an einem hintersten Punkt schneidet.

8. Fußbekleidungsartikel nach einem der vorhergehenden Ansprüche, wobei ein Sagittalschnitt durch die Hinterkappe (10) im medialen Bereich der Hinterkappe (10) eine geschwungene Schnittfläche mit einem konkaven oberen Abschnitt (O) und einem konvexen unteren Abschnitt (U) aufweist.

9. Fußbekleidungsartikel nach dem vorhergehenden Anspruch, wobei sich der flexible Abschnitt (11) in Vertikalrichtung von einem obersten Punkt der Schnittfläche bis zu einem Scheitelpunkt (S) des konvexen Abschnitts (12) erstreckt.

10. Fußbekleidungsartikel nach einem der vorhergehenden Ansprüche, wobei die Hinterkappe (10) eine im Wesentlichen gleichbleibende Dicke aufweist, und wobei die Dicke vorzugsweise 2mm mit einer Toleranz von 0,5mm beträgt.

11. Fußbekleidungsartikel nach einem der vorhergehenden Ansprüche, wobei der flexible Abschnitt (11) und der starre Abschnitt (12) in einem medialen Bereich der Hinterkappe (10) in einem Verbindungsabschnitt (112) miteinander unlösbar verbunden sind, und wobei der flexible Abschnitt (11) im medialen Bereich in Vertikalrichtung oberhalb des starren Abschnitts (12) ausgebildet ist.

12. Fußbekleidungsartikel nach dem vorhergehenden Anspruch, wobei der Verbindungsabschnitt (112) linienförmig ausgebildet ist und in vertikaler Draufsicht eine Kurve, insbesondere einen Kreisbogen, beschreibt.

13. Fußbekleidungsartikel nach einem der vorhergehenden Ansprüche, wobei die Hinterkappe (10) mit dem flexiblen Abschnitt (11) und dem starren Abschnitt (12), vorzugsweise mit dem Einschnitt (20), in einem Verfahren der Urformung hergestellt ist, insbesondere gegossen ist.

14. Fußbekleidungsartikel nach dem vorhergehenden Anspruch, wobei die Hinterkappe (10) mit dem flexiblen Abschnitt (11) und dem starren Abschnitt (12) aus einem thermoplastischen Material urgeformt ist, und wobei das thermoplastische Material vorzugsweise einen Härtegrad von 70 Shore D aufweist.

15. Fußbekleidungsartikel nach einem der vorhergehenden Ansprüche, wobei die Hinterkappe (10) zwischen einem von außen sichtbaren Obermaterial und einem innenliegenden Futtermaterial des Fußbekleidungsartikels ausgebildet ist, und wobei das Futtermaterial vorzugsweise einen gepolsterten Abschnitt (50) aufweist, der im Wesentlichen der Form der Hinterkappe (10) folgt.
